# EUROPÄISCHE PATENTSCHRIFT

(11) **EP 0 529 248 B1**
(45) Veröffentlichungstag und Bekanntmachung des Hinweises auf die Patenterteilung: **09.10.1996**
(21) Anmeldenummer: 92111519.2
(22) Anmeldetag: 07.07.1992
(51) Int. Cl.: F23N 3/00, F23D 11/00, F23D 14/36, F04D 27/02

(54) **Dosiereinrichtung**
Metering device
Dispositif de dosage

(30) Priorität: 23.08.1991 DE 4128026
(43) Veröffentlichungstag der Anmeldung: 03.03.1993
(73) Patentinhaber: ELCO ENERGIESYSTEME AG, CH-7324 Vilters (CH)
(72) Erfinder: Bombis, Dieter, CH-7324 Vilters (CH)
(74) Vertreter: Engelhardt, Guido, Dipl.-Ing.

(56) Entgegenhaltungen:
- DE-A- 2 227 426
- DE-A- 2 739 511
- GB-A- 756 127
- US-A- 4 353 349
- US-A- 4 409 956

## Beschreibung

Die Erfindung bezieht sich auf eine Einrichtung zur Dosierung des Volumenstromes eines einem Öl- oder Gasgebläsebrenner zuzuführenden Luftstromes mit einem in einem Gehäuse angeordneten antreibbaren Ventilator, dem mindestens ein Dosierglied vorgeschaltet ist, das als eine mit einem Stellmotor versehene drehbar gelagerte Dosiertrommel ausgebildet ist, die eine sich in Umfangsrichtung erstreckende und durch eine oder mehrere Steuerkurven begrenzte Steueröffnung aufweist.

Zur Luftmengendosierung ist es bei Gebläsen für Öl- und Gasbrenner bekannt, in einem Strömungskanal vor und hinter dem Gebläse eine oder mehrere Drosselklappen einzubauen, mittels denen der durchströmbare Querschnitt in Abhängigkeit von der Brennerleistung verändert werden kann. Zwar werden eine große Anzahl unterschiedlicher Ausgestaltungen derartiger Drosselklappen eingesetzt, eine einfache und zufriedenstellende Luftmengendosierung ist mit diesen aber nicht zu erzielen.

Bei der Öffnung einer drehbar um eine Achse gelagerten Drosselklappe entstehen nämlich in der Regel Mengenströmungen, die nicht proportional sind zu deren Verstellweg. Beispielsweise werden bei einer Öffnung um 20 % des Verstellbereiches bereits mehr als 50 % der Durchtrittsmenge freigegeben, im letzten Viertel des Verstellbereiches ist dagegen praktisch keine Mengenänderung mehr feststellbar. Geringe u. U. durch Maßtoleranzen in den Übertragungsgliedern bedingte Wegänderungen können demnach insbesondere bei geringen Querschnittsöffnungen große Ungenauigkeiten hinsichtlich der zuzuführenden Menge der Verbrennungsluft hervorrufen, so daß eine optimale Verbrennung bei Verwendung von Drosselklappen oftmals nicht gegeben ist.

Des weiteren ist von Nachteil, daß die Strömungswiderstände der Drosselklappen sehr hoch sind. Durch diese werden somit nicht nur störende Geräusche verursacht, sondern es wird dem strömenden Medium auch in einem erheblichen Maße Energie entzogen, der Leistungsbedarf zur Zuführung der Verbrennungsluft ist daher verhältnismäßig groß und wird auch bei geöffneten Drosselklappen nicht wesentlich reduziert. Trotz des nicht unerheblichen Bauaufwandes ist eine den Anforderungen gerecht werdende Funktion demnach nicht gegeben.

Durch die GB--A-756 127 ist des weiteren eine Dosiereinrichtung der eingangs genannten Art mit einem als Dosiertrommel ausgebildeten Dosierglied bekannt. Der durchströmbare Querschnitt der Öffnungen der einem Ventilator vorgeschalteten Dosiertrommel ist hierbei zwar durch Klappen, die mittels einer Servoeinrichtung betätigbar sind, verstellbar, eine Führung der der Dosiertrommel zuströmenden Verbrennungsluft ist jedoch nicht vorgesehen. Die Dosiertrommel ist vielmehr seitlich neben einem Brennerrohr in der freien Atmosphäre angeordnet, so daß die zu dosierende Luft dieser uneingeschränkt zuströmen kann, eine exakte Steuerung der durch die Dosiertrommel strömenden Luftmenge ist somit nicht gewährleistet.

Aufgabe der Erfindung ist es daher, die Dosiereinrichtung der vorgenannten Gattung derart zu verbessern, daß es auf äußerst einfache Weise möglich ist, den Volumensstrom eines gasförmigen Mediums in Abhängigkeit von dem Verstellweg der Drosselklappe über den gesamten Einsatzbereich konstant zu verändern und die Strömungswiderstände und damit den Leistungsbedarf sowie die Strömungsgeräusche niedrig zu halten. Der dazu erforderliche Bauaufwand soll gering sein, dennoch soll bei problemloser Handhabung eine stets zufriedenstellende Funktion gewährleistet und ein großer Einstellbereich gegeben sein. Ferner sollen die Antriebsleistung des Ventilators insbesondere bei einer Drosselung und die auftretenden Geräusche in einem erheblichen Maße reduziert werden, auch sollen eine gute Dämpfung der Geräusche möglich und ein großer Einsatzbereich sowie eine einfache Anpassung an unterschiedliche Drehzahlen möglich sein.

Gemäß der Erfindung wird dies bei einer Einrichtung zur Dosierung des Volumensstromes eines gasförmigen Mediums dadurch erreicht, daß die Dosiertrommel in einem mit einem Ansaugkanal ausgestatteten Gehäuse drehbar gelagert ist, daß der Ansaugkanal achssenkrecht zur Rotationsachse der Dosiertrommel an deren Gehäuse angeschlossen ist und daß dieses die Dosiertrommel in Umfangsrichtung etwa halbseitig umgibt.

Vorteilhaft ist es ferner, der Steueröffnung der Dosiertrommel eine oder zwei achssenkrecht zu dem in das Gehäuse mündenden Ansaugkanal angebrachte Steuerkanten anzuordnen, so daß bei durch die Dosiertrommel verschlossenem Zuführungskanal seitlich an dieser kein Medium vorbeiströmen kann.

Angebracht ist es, wenn sich die Steueröffnung über einen Umfangsbereich der Dosiertrommel von 0° bis maximal 180° erstreckt, wobei die diese begrenzenden Steuerkurven derart ausgebildet sein sollten, daß bei einer Verstellung der Dosiertrommel eine lineare Veränderung des diese durchströmenden Volumenstromes gegeben ist.

Um Strömungsverluste zu vermeiden, sollte des weiteren die Dosiertrommel koaxial zu dem Ventilator angeordnet sein.

Nach einer Weiterbildung kann, um bei Drosselung des geförderten Volumenstromes gleichzeitig den Gebläseförderdruck verändern zu können, die Dosiertrommel drehfest mit einem dem Ventilator zugeordneten Ansaugluft-Führungsglied verbunden werden. Dies ist in einfacher Weise derart zu bewerkstelligen, in dem die Dosiertrommel auf der dem Ventilator zugeordneten Seite mit einem angeformten Flansch versehen und das Ansaugluft-Führungsglied mittels Schrauben oder dgl. ausrichtbar an dem Flansch befestigt werden.

Die der Dosiertrommel zugeordneten Steuerkanten können durch die Wandung des diese etwa halbseitig umgebenden Gehäuses gebildet werden, es ist aber auch möglich, das die Dosiertrommel etwa halbseitig umgebende Gehäuse mit Abstand zu dieser anzuordnen und die Steuerkanten jeweils durch eine an der Innenwandung des Gehäuses und/oder des Ansaugkanals angebrachte an der Außenwandung der Dosiertrommel anliegende Bürste, durch eine angefederte Platte oder in ähnlicher Weise auszubilden, wobei die Steuerkanten diametral einander gegenüberliegend an der Anschlußstelle des Ansaugkanals an das Gehäuse der Dosiertrommel angeordnet sein sollten.

Zur Dämpfung der bei einer Mediumförderung und dessen Drosselung auftretenden Geräusche können der freie Raum zwischen der Wandung des Gehäuses und der Dosiertrommel und/oder der Ansaugkanal ganz oder teilweise mit einer Auskleidung aus einem schalldämmenden Werkstoff versehen werden.

Wird eine Einrichtung zur Dosierung des Volumenstromes eines gasförmigen Mediums gemäß der Erfindung ausgebildet, in dem das Dosierglied als eine in einem Gehäuse gesteuert verdrehbar gelagerte mit einer Steueröffnung versehenen Dosiertrommel ausgebildet wird, so ist es möglich, den durchströmbaren Querschnitt der in die Dosiertrommel eingearbeiteten Steueröffnung mit Hilfe der diese begrenzenden Steuerkurven jeweils derart zu gestalten, daß in Abhängigkeit von dem Verstellweg der Dosiertrommel eine proportionale Mengenänderung des diese durchströmenden Mediums gegeben ist. Die Menge des durch die Dosiertrommel strömenden Mediums kann demnach sehr exakt eingestellt werden, bei Verwendung der vorschlagsgemäß ausgebildeten Dosiereinrichtung zur Luftmengeneinstellung eines Öl- oder Gasgebläsebrenners ist somit stets eine optimale Verbrennung gegeben. Die beim Durchströmen der Dosiertrommel und des Ansaugluft-Führungsgliedes, und zwar auch bei einer Drosselung, zu überwindenden Strömungswiderstände sind gering, es kann demnach nicht nur der dazu erforderliche Energieaufwand klein gehalten werden, sondern es wird auch der Geräuschbildung entgegengewirkt.

Der Verlauf der Steuerkurven kann ohne Schwierigkeiten entsprechend dem eingesetzten Ventilator und den sonstigen Gegebenheiten empirisch durch Messung des jeweiligen Volumenstromes ermittelt werden, auch können durch Auskleiden des Gehäuses und/oder des Ansaugkanals die Strömungsgeräusche gedämpft werden. Und da das dem Ventilator gegebenenfalls zugeordnete Ansaugluft-Führungsglied zwangläufig mit der Dosiertrommel verstellt werden kann, kann der Gebläseförderdruck bei gleichzeitiger Drosselung des Volumenstromes gleiten. Die jeweils abzustauenden Drücke werden dadurch abgesenkt, so daß auch große Einstellbereiche von beispielsweise 1 : 15 möglich und demnach ein großer Einsatzbereich der erfindungsgemäß ausgebildeten Dosiereinrichtung gegeben sind. Durch diese wird somit das Betriebsverhalten eines Ventilators und gegebenenfalls auch eines mit dem von diesem geförderten Medium versorgten Aggregates verbessert.

In der Zeichnung sind zwei Ausführungsbeispiele der gemäß der Erfindung ausgebildeten Einrichtung zur Dosierung des Volumenstromes eines gasförmigen Mediums dargestellt, die nachfolgend im einzelnen erläutert sind. Hierbei zeigt:
- Figur 1: einen Ventilator mit vorgeschalteter Dosiereinrichtung in einem Längsschnitt,
- Figur 2: die Dosiereinrichtung nach Figur 1 in einem achssenkrechten Schnitt,
- Figur 3: eine andersartige Ausgestaltung einer Dosiereinrichtung gemäß Figur 1,
- Figur 4: die Dosiereinrichtung nach Figur 3 in einem achssenkrechten Schnitt,
- Figur 5: die Dosiertrommel der Dosiereinrichtung nach Figur 3 mit eingearbeiteter Steueröffnung in einer Abwicklung und
- Figuren 6 und 7: unterschiedliche Ausgestaltungen der bei der Dosiereinrichtung nach Figur 3 vorgesehenen Steuerkanten.

Die in den Figuren 1 und 2 dargestellte und mit 11 bezeichnete Dosiereinrichtung dient zur Dosierung des Volumenstromes eines gasförmigen Mediums, insbesondere zur Mengendosierung des einem Öl- oder Gasgebläsebrenners zuzuführenden Luftstromes,und besteht aus einem in einem Gehäuse 12 angeordneten Ventilator 13, der auf der Welle 15 eines Antriebsmotors 14 angeordnet und somit antreibbar ist, sowie einer diesem vorgeschalteten Dosiertrommel 21. Die Dosiertrommel 21 ist ebenfalls in einem Gehäuse 22, das diese halbseitig umgibt und mit einem Ansaugkanal 28 versehen ist, angeordnet und einseitig drehfest auf der Welle 24 eines Stellmotors 23 gelagert.

Um die Menge des von dem Ventilator 13 angesaugten Volumenstromes exakt einstellen zu können, ist in die Dosiertrommel 21 eine sich in Umfangsrichtung über etwa 180° erstreckende Steueröffnung 25 eingearbeitet, die auf einer Seite durch eine Steuerkurve 26 begrenzt ist. Der Verlauf der Steuerkurve 26 kann empirisch ermittelt werden, in dem in unterschiedlichen Winkelstellungen der Dosiertrommel 21 der von dem Ventilator 13 geförderte Volumenstrom gemessen wird. Auf diese Weise ist es im Betrieb möglich, eine Mengenänderung proportional zu dem Verstellweg der Dosiertrommel 21 vorzunehmen.

Damit bei durch die Dosiertrommel 21 verschlossenem Ansaugkanal 28, der senkrecht zur Längsachse der Dosiertrommel 21 in das diese halbseitig umgebende Gehäuse 22 mündet, kein Medium gegebenenfalls durch Spalte angesaugt werden kann, liegt das Gehäuse 22 dicht an der Außenmantelfläche der Dosiertrommel 21 an, so daß im Übergangsbereich zwischen dem Ansaugkanal 28 und dem Gehäuse 22 eine Steuerkante 27 gebildet ist. In Abhängigkeit von der Stellung der Steueröffnung 25 zu der Steuerkante 27 ist somit die durchströmbare Querschnittsfläche der Steueröffnung 25 bestimmt.

Dem Ventilator 12 ist des weiteren ein Ansaugluft-Führungsglied 16 zugeordnet. Um die Anströmung des Ventilators 12 in Abhängigkeit von der Stellung der Dosiertrommel 21, die koaxial zu dem Ventilator 12 angeordnet ist, und somit dessen Förderdruck einstellen zu können, ist das Ansaugluft-Führungsglied 16 fest mit der Dosiertrommel 21 verbunden. Dazu ist an dieser ein Flansch 29 angeformt und auch das Ansaugluft-Führungsglied 16 weist einen Flansch 18 auf. Mittels die Flansche 29 und 18 durchgreifender Schrauben 19 ist somit das Ansaugluft-Führungsglied 16 fest mit der Dosiertrommel 21 verbunden. Bei der Montage der Dosiereinrichtung 11 kann jedoch das Ansaugluft-Führungsglied 16 ausgerichtet und an die jeweiligen Verhältnisse angepaßt werden, eine optimale Regelung des aus einem Auslaßkanal 17 des Gehäuses 12 ausströmenden von dem Ventilator 11 geförderten Volumenstromes ist demnach bei guter Anpassung und geringem Leistungsaufwand gewährleistet.

Bei der Dosiereinrichtung 31 nach den Figuren 3 und 4 ist einem in einem Gehäuse 32 eingesetzten und durch einen Motor 34 antreibbaren Ventilator 33, der dazu drehfest auf der Motorantriebswelle 35 angeordnet ist, wiederum eine durch einen Stellmotor 43 antreibbare Dosiertrommel 41, die auf dessen Abtriebswelle 44 einseitig abgestützt ist, vorgeschaltet. Ein die Dosiertrommel 41, die mit einer Steueröffnung 45 versehen ist, aufnehmendes Gehäuse 42, an das achssenkrecht zu der Rotationsachse der Dosiertrommel 41 ein Ansaugkanal 48 angeschlossen ist, ist bei dieser Ausgestaltung mit Abstand zu der Außenmantelfläche der Dosiertrommel 41 angeordnet, so daß ein freier Raum geschaffen ist.

Zur Abdichtung des freien Raumes sind an dem Gehäuse 42 zwei Steuerkanten 47 bzw. 47' vorgesehen, die diametral einander gegenüberliegend und gemäß Figur 6 als in Haltern 51 eingesetzte Bürsten 52 oder nach Figur 7 als in Haltern 53 verschiebbar geführte Platten 54, auf die Druckfedern 55 einwirken, ausgebildet sein können. Auf diese Weise werden zuverlässig Spaltverluste vermieden und eine exakte Steuerung des von dem Ventilator 33 jeweils geförderten Volumenstromes ist gewährleistet.

Durch den freien Raum zwischen der Dosiertrommel 41 und dem Gehäuse 42 ist aber auch die Möglichkeit gegeben, das Gehäuse 42 und/oder den Ansaugkanal 48 ganz oder teilweise mit einer Auskleidung 50 bzw. 50' aus einem schalldämmenden Werkstoff zu versehen. Die beim Durchströmen eines Mediums durch die Dosiereinrichtung 41 auftretenden unvermeidbaren Geräusche können somit von den Auskleidungen 50, 50' absorbiert werden, die Geräuschbelästigung wird demnach gering gehalten.

Die die Steueröffnung 45 begrenzende Steuerkurve 46 kann, wie dies in Figur 5 gezeigt ist, entsprechend dem geförderten Medium und anderen Gegebenheiten gewählt werden. Es ist somit möglich, daß, wie dies durch die strichpunktierten und strichlinierten mit 46' bzw. 46'' bezeichneten Darstellungen wiedergegeben ist, diese unterschiedlich verlaufen. Auch ist es möglich, die Steueröffnung 45 auf der der Steuerkurve 46 gegenüberliegenden Seite nicht geradlinig, sondern ebenfalls durch eine Steuerkurve zu begrenzen.

Des weiteren ist dem Ventilator 33 ein Ansaugluft-Führungsglied 36 zugeordnet, das mittels eines Flansches 38 an einem an der Dosiertrommel 41, die koaxial zu dem Ventilator 33 angeordnet ist, angeformten Flansches 49 ausrichtbar mittels Schrauben 39 befestigt ist. Durch eine entsprechende Grundeinstellung des Ansaugluft-Führungsgliedes 36 ist demnach eine gute Anpassung der gewünschten Druckmengenkennlinie an unterschiedliche, z. B. durch Netzspannungen bedingte Drehzahlen, ohne großen Aufwand vorzunehmen, so daß aus einem in dem Gehäuse 32 vorgesehenen Auslaßkanal 37 ein in optimaler Weise eingestellter Volumenstrom eines von dem Ventilator 33 geförderten Mediums abströmt.

## Patentansprüche

1. Einrichtung (11) zur Dosierung des Volumenstromes eines einem Öl- oder Gasgebläsebrenner zuzuführenden Luftstromes mit einem in einem Gehäuse (12) angeordneten antreibbaren Ventilator (13), dem mindestens ein Dosierglied vorgeschaltet ist, das als eine mit einem Stellmotor (23; 43) versehene drehbar gelagerte Dosiertrommel (21; 41) ausgebildet ist, die eine sich in Umfangsrichtung erstreckende und durch eine oder mehrere Steuerkurven (26; 46) begrenzte Steueröffnung (25; 45) aufweist,
**dadurch gekennzeichnet,**
daß die Dosiertrommel (21; 41) in einem mit einem Ansaugkanal (28; 48) ausgestatteten Gehäuse (22; 42) drehbar gelagert ist, daß der Ansaugkanal (28; 48) achssenkrecht zur Rotationsachse der Dosiertrommel (21; 41) an deren Gehäuse (22; 42) angeschlossen ist und daß dieses die Dosiertrommel (21; 41) in Umfangsrichtung etwa halbseitig umgibt.

2. Einrichtung nach Anspruch 1,
**dadurch gekennzeichnet,**
daß der Steueröffnung (25; 45) der Dosiertrommel (21; 41) eine oder zwei achssenkrecht zu dem in das Gehäuse (22; 42) mündenden Ansaugkanal (28; 48) angebrachte Steuerkanten (27; 47, 47') zugeordnet sind.

3. Einrichtung nach Anspruch 1 oder 2,
**dadurch gekennzeichnet,**
daß die Steueröffnung (25; 45) sich über einen Umfangsbereich der Dosiertrommel (21; 41) von 0° bis nahezu 180° erstreckt.

4. Einrichtung nach einem oder mehreren der Ansprüche 1 bis 3,
**dadurch gekennzeichnet,**
daß die die Steueröffnung (25; 45) begrenzenden Steuerkurven (26; 46, 46', 46") derart ausgebildet sind, daß bei einer Verstellung der Dosiertrommel (21; 41) eine proportionale Veränderung des diese durchströmenden Volumenstromes zu deren Verstellweg gegeben ist.

5. Einrichtung nach einem oder mehreren der Ansprüche 1 bis 4,
**dadurch gekennzeichnet**,
daß die Dosiertrommel (21; 41) koaxial zu dem Ventilator (13; 33) angeordnet ist.

6. Einrichtung nach einem oder mehreren der Ansprüche 1 bis 5,
**dadurch gekennzeichnet**,
daß die Dosiertrommel (21; 41) drehfest mit einem dem Ventilator (13; 33) zugeordneten Ansaugluft-Führungsglied (16; 36) verbunden ist.

7. Einrichtung nach Anspruch 6,
**dadurch gekennzeichnet**,
daß die Dosiertrommel (21; 41) auf der dem Ventilator (13; 33) zugeordneten Seite mit einem angeformten Flansch (29; 49) versehen ist, und daß das Ansaugluft-Führungsglied (16; 36) mittels Schrauben (19; 39) oder dgl. ausrichtbar an dem Flansch (29; 49) befestigt ist.

8. Einrichtung nach einem oder mehreren der Ansprüche 1 bis 7,
**dadurch gekennzeichnet**,
daß die der Dosiertrommel (21) zugeordnete Steuerkanten (27) durch die Wandung des diese etwa halbseitig umgebenden Gehäuses (22) gebildet sind.

9. Einrichtung nach einem oder mehreren der Ansprüche 1 bis 7,
**dadurch gekennzeichnet**,
daß das die Dosiertrommel (41) etwa halbseitig umgebende Gehäuse (42) mit Abstand zu dieser angeordnet ist.

10. Einrichtung nach Anspruch 9,
**dadurch gekennzeichnet**,
daß die Steuerkanten (47, 47') jeweils durch eine an der Innenwandung des Gehäuses (42) und/oder des Ansaugkanals (48) angebrachte an der Außenwandung der Dosiertrommel (41) anliegende Bürste (52), durch eine angefederte Platte (54) oder in ähnlicher Weise ausgebildet sind.

11. Einrichtung nach Anspruch 10,
**dadurch gekennzeichnet**,
daß die Steuerkanten (47, 47') diametral einander gegenüberliegend an der Anschlußstelle des Ansaugkanals (48) an das Gehäuse (42) der Dosiertrommel (41) angeordnet sind.

12. Einrichtung nach Anspruch 10 oder 11,
**dadurch gekennzeichnet**,
daß der freie Raum zwischen der Wandung des Gehäuses (42) und der Dosiertrommel (41) ganz oder teilweise mit einer Verkleidung (50) aus einem schalldämmenden Werkstoff versehen ist.

13. Einrichtung nach einem oder mehreren der Ansprüche 1 bis 12,
**dadurch gekennzeichnet**,
daß der Ansaugkanal (48) ganz oder teilweise mit einer Verkleidung (50') aus einem schalldämmenden Werkstoff versehen ist.

## Claims

1. An apparatus (11) for metering the volumetric flow of an air flow to be supplied to an oil or gas-fired blast burner, having a driven fan (13) arranged in a housing (12) with at least one metering element fitted in front of it with the aforementioned metering element being configured as a metering drum (21; 41) fitted with a servomotor (23; 43), mounted on rotating bearings and having a control aperture (25; 45) extending around its circumference which is delimited by one or more control cams (26; 46),
**characterized in that,**
the metering drum (21; 41) is rotatably mounted in a housing (22; 42) fitted with an intake duct (28; 48), that the intake duct (28; 48) is connected to its housing (22; 42) axially perpendicular to the axis of rotation of the metering drum (21; 41) and that the housing (22; 42) surrounds the metering drum (21; 41) about half-way round in the circumferential direction.

2. The apparatus in accordance with Claim 1,
**characterized in that,**
one or two control edges (27; 47, 47') are assigned to the control aperture (25; 45) of the metering drum (21; 41) and the control edges (27; 47, 47') are axially perpendicular to the intake duct (28; 48) which emerges into the housing (22; 42).

3. The apparatus in accordance with Claim 1 or Claim 2,
**characterized in that,**
the control aperture (25; 45) extends around an area of the circumference of the metering drum (21; 41) from 0° to almost 180°.

4. The apparatus in accordance with one or more of Claims 1 to 3,
**characterized in that,**
the control cams (26; 46, 46', 46") which delimit the control aperture (25; 45) are configured in such a manner that there is a change in the volumetric flow passing through the metering drum (21; 41) when the metering drum (21; 41) is adjusted and the amount of the change is proportionate to the amount of the adjustment.

5. The apparatus in accordance with one or more of Claims 1 to 4,
**characterized in that,**
the metering drum (21; 41) is arranged coaxially with the fan (13; 33).

6. The apparatus in accordance with one or more of Claims 1 to 5,
**characterized in that**,
the metering drum (21; 41) is connected to an intake air guide element (16; 36) assigned to the fan (13; 33) and the connection is torsionally rigid.

7. The apparatus in accordance with Claim 6,
**characterized in that**,
the metering drum (21; 41) has a flange (29; 49) shaped onto it on the side facing towards the fan (13; 33) and that the intake air guide element (16; 36) is fixed onto the flange (29; 49) by means of bolts (19, 39) or similar fasteners in such a way as to allow it to be directed.

8. The apparatus in accordance with one or more of Claims 1 to 7,
**characterized in that**,
the control edges (27) assigned to the metering drum (21) are formed by the wall of the housing (22) which surrounds about half of the metering drum (21).

9. The apparatus in accordance with one or more of Claims 1 to 7,
**characterized in that,**
the housing (42) which surrounds about half of the metering drum (41) is arranged at a distance from the metering drum (41).

10. The apparatus in accordance with Claim 9,
**characterized in that,**
each of the control edges (47, 47') is formed by a brush (52) attached to the inner wall of the housing (42) and/or the intake duct (48) and touching the outer wall of the metering drum (41), by a spring-mounted plate (54) or in a similar fashion.

11. The apparatus in accordance with Claim 10,
**characterized in that,**
the control edges (47, 47') are arranged diametrically opposite to one another at the point where the intake duct (48) connects to the housing (42) of the metering drum (41).

12. The apparatus in accordance with Claim 10 or 11,
**characterized in that,**
the free space between the wall of the housing (42) and the metering drum (41) is wholly or partially provided with a lining (50) made of a noise-deadening material.

13. The apparatus in accordance with one or more of Claims 1 to 12,
**characterized in that,**
the intake duct is wholly or partially provided with a lining (50') made of a noise-deadening material.

## Revendications

1. Dispositif (11) pour doser un flux volumique d'air à amener vers un brûleur à gaz ou huile soufflé(e) avec un ventilateur (13) disposé dans un carter (12), précédé d'au moins un élément de dosage conçu sous forme d'un tambour de dosage (21; 41) logé en rotation et muni d'un moteur de réglage (23; 43) et comprenant une ouverture de commande (25; 45) s'étendant sur le pourtour puis limitée par une ou plusieurs courbes de commande (26; 46),
caractérisé en ce que
le tambour de dosage (21; 41) est logé en rotation dans un carter (22; 42) muni d'un canal d'aspiration (28; 48), que le canal d'aspiration (28; 48) est raccordé perpendiculairement à l'axe de rotation du tambour de dosage (21; 41) sur le carter (22; 42) de celui-ci et que ce dernier entoure le tambour de dosage (21; 41) sur à peu près la moitié du pourtour.

2. Dispositif d'après la revendication 1,
caractérisé en ce
qu'il est assigné à l'ouverture de commande (25; 45) du tambour de dosage (21; 41) une ou deux arêtes de commande (27; 47, 47') disposées perpendiculairement à l'axe du canal d'aspiration (28; 48) aboutissant dans le carter (22; 42).

3. Dispositif d'après la revendication 1 ou 2,
caractérisé en ce que
l'ouverture de commande (25; 45) s'étend entre 0° et presque 180° sur le pourtour du tambour de dosage (21; 41).

4. Dispositif d'après une ou plusieurs des revendications 1 à 3,
caractérisé en ce que
les courbes de commande (26; 46, 46', 46'') limitant l'ouverture de commande (25; 45) sont conçues de sorte qu'en déréglant le tambour de dosage (21; 41), on obtient un changement du flux volumique charrié proportionnel à la course de réglage.

5. Dispositif d'après une ou plusieurs des revendications 1 à 4,
caractérisé en ce que
le tambour de dosage (21; 41) est disposé coaxialement par rapport au ventilateur (13; 33).

6. Dispositif d'après une ou plusieurs des revendications 1 à 5,
caractérisé en ce que
le tambour de dosage (21; 41) est soliaire en rotation avec l'élément de guidage d'air aspiré (16; 36) assigné au ventilateur (13; 33).

7. Dispositif d'après la revendication 6,
caractérisé en ce que
sur la face donnant vers le ventilateur (13; 33), il est formé sur le tambour de dosage (21; 41) une bride (29; 49) et que, au moyen de vis (19; 39) ou de pièces semblables, l'élément de guidage d'air aspiré (16; 36) est fixé de manière orientable sur la bride (29; 49).

8. Dispositif d'après une ou plusieurs des revendications 1 à 7,
caractérisé en ce que
les arêtes de commande (27) assignées au tambour de dosage (21) sont formées par la paroi du carter (22) qui l'entourent sur à peu près la moitié.

9. Dispositif d'après une ou plusieurs des revendications 1 à 7,
caractérisé en ce que
le carter (42) entourant le tambour de commande (41) sur à peu près la moitié du pourtour est disposé à une certaine distance de celui-ci.

10. Dispositif d'après la revendication 9,
caractérisé en ce que
les arêtes de commande (47, 47') sont formées respectivement par une brosse (52), une plaque soumise à l'effet d'un ressort, ou un organe semblable, prévus sur la paroi intérieure du carter (42) et/ou du canal d'aspiration (48) et portant sur la paroi extérieure du tambour de dosage (41).

11. Dispositif d'après la revendication 10,
caractérisé en ce que
les arêtes de commande (47, 47') sont prévues diamétralement opposées l'une à l'autre au point de raccordement du canal d'aspiration (48) au carter (42) du tambour de dosage (41).

12. Dispositif d'après la revendication 10 ou 11,
caractérisé en ce que
l'espace creux entre la paroi du carter (42) et du tambour de dosage (41) est rempli complètement ou partiellement d'un revêtement (50) en matériau insonorisant.

13. Dispositif d'après une ou plusieurs des revendications 1 à 12,
caractérisé en ce que
le canal d'aspiration (48) est muni complètement ou partiellement d'un revêtement (50') en matériau insonorisant.
